# FASCICULE DE BREVET EUROPEEN

(11) **EP 0 035 950 B1**
(45) Date de publication et mention de la délivrance du brevet: **11.06.1986**
(21) Numéro de dépôt: 81400382.8
(22) Date de dépôt: 12.03.1981
(51) Int. Cl.: G09F 11/29

(54) **Système de présentation dynamique d'un film de support de messages**
Vorführsystem für bandförmige Nachrichtenträger
Presentation system for messages supporting films

(30) Priorité: 12.03.1980 FR 8005512
(43) Date de publication de la demande: 16.09.1981
(73) Titulaire: IMPACTE Société à responsabilité limitée, F-76920 Ambreville La Mivoie (FR)
(72) Inventeur: Legendre, Daniel, F-27000 Evreux (FR); Hurel, Alain, F-76830 Canteleu (FR); Delaballe, Christian, 76240 Belbeuf (FR); Soenen, Antoine, F-76000 Rouen (FR)
(74) Mandataire: de Saint-Palais, Arnaud Marie

## Description

La présente invention concerne un dispositif pour la présentation successive de messages, du type comprenant un film souple E servant de support aux messages et dont les extrémités sont fixées et peuvent venir s'enrouler ou se dérouler sur deux cylindres inférieurs rotatifs A, B à axes parallèles, situés à une hauteur voisine l'une de l'autre et couplés à un organe d'entraînement permettant de rendre un cylindre A, B récepteur quand l'autre est débiteur et inversement, des moyens étant en outre prévus pour organiser le défilement du film et des durées d'expositions, le susdit film passant autour d'un troisième cylindre C monté rotatif au-dessus des deux susdits cylindres, de telle manière que les deux pans de film suspendus de part et d'autre de ce troisième cylindre, s'équilibrent mutuellement, le susdit organe d'entraînement comprenant au moins un moteur M couplé aux deux susdits cylindres inférieurs A, B au moyen d'au moins un élément de transmission 9 et de deux embrayages respectifs 4-7, 8, 6, de préférence électromagnétiques.

Ce dispositif est destiné notamment à la présentation de messages d'information routière ou d'affiches publicitaires.

La présentation successive d'une série d'informations, en particulier de grande dimension, reste un problème qui jusqu'à présent n'a pas reçu de solution totalement satisfaisante. Les systèmes actuellement connus, nécessitent le plus souvent, de part leur conception même, la mise en oeuvre de moyens mécaniques puissants, tenant compte du poids de la série de messages et de l'inertie mécanique du système. Il s'ensuit une forte consommation d'énergie et la nécessité de moteurs parfois très puissants. Par ailleurs, dans les systèmes actuellement connus, il est chaque fois nécessaire d'adjoindre un système de freinage souvent imparfait ou inefficace afin que le rouleau débiteur ne se déroule pas plus vite qu'il n'est souhaité par le rouleau enrouleur, la bande d'affiches ou de messages se trouvant naturellement entraînée par son propre poids, nuisant ainsi à une présentation nette et correcte du message.

On connaît par le brevet FR-A-385347 un dispositif de présentation successive de messages du type mentionné plus haut dans lequel la rotation des bobines est opérée par un système à manivelle à engagement d'ergot selon un seul sens de rotation.

Par le brevet FR-A-1037038 il est connu de réaliser l'entraînement des cylindres ou bobines par un système à vis sans fin à commande alternative.

Mais, ni l'entraînement des cylindres par un système à manivelle (FR-A-385347), ni l'entraînement des cylindres par vis sans fin (FR-A-1037038) ne peuvent assurer un arrêt précis du film avec tension de la face de présentation lorsque ce dernier est mû à grande vitesse de défilement.

Ce problème est résolu selon l'invention par un dispositif pour la présentation successive de messages, du type comprenant un film souple E servant de support aux messages et dont les extrémités sont fixées et peuvent venir s'enrouler ou se dérouler sur deux cylindres inférieurs rotatifs A, B à axes parallèles, situés à une hauteur voisine l'une de l'autre et couplés à un organe d'entraînement permettant de rendre un cylindre A, B récepteur quand l'autre est débiteur et inversement, des moyens étant en outre prévus pour organiser le défilement du film et des durées d'expositions, le susdit film passant autour d'un troisième cylindre C monté rotatif au-dessus des deux susdits cylindres, de telle manière que les deux pans de film suspendus de part et d'autre de ce troisième cylindre, s'équilibrent mutuellement, le susdit organe d'entraînement comprenant au moins un moteur M couplé aux deux susdits cylindres inférieurs A, B au moyen d'au moins un élément de transmission 9 et de deux embrayages respectifs 4-7, 8, 6, de préférence électromagnétiques, dispositif caractérisé en ce que l'arrêt du défilement est obtenu en stoppant le moteur M et en mettant les deux débrayages 4-7, 6-8, à l'état embrayé de manière à ce que les deux cylindres A, B se trouvent solidarisés, interdisant tout mouvement intempestif du film E dans quelque sens que ce soit.

L'appareil, selon l'invention, permet une présentation entièrement automatique d'une série de messages quelqu'en soit la dimension, avec des arrêts d'une durée réglable en face d'une zone de présentation ou espace de vision.

Un mode de réalisation de l'invention sera décrit ci-après à titre d'exemple non limitatif, avec référence aux dessins annexés dans lesquels:
- la figure 1 est une coupe verticale transversale schématique permettant d'illustrer le principe du système de présentation selon l'invention;
- la figure 2 est une représentation schématique permettant d'illustrer le mode d'entraînement des cylindres inférieurs du système représenté figure 1;
- la figure 3 est une coupe schématique selon XY de la figure 2;
- la figure 4 est un schéma de principe du circuit électronique commandant l'entraînement des cylindres inférieurs du système.

Tel qu'il est représenté figure 1, le dispositif selon l'invention comporte une bande ou un film plastique (E) servant de support à plusieurs messages ou affiches publicitaires qui est enroulé et fixé, par chacune de ses extrémités à chacun des deux cylindres inférieurs (A) et (B), selon un itinéraire Ta, Tc1, Tc2, Tb, de façon à ce qu'un message complet, correctement cadré, apparaisse dans l'espace de vision (D).

Dans cette position, l'ensemble du dispositif est physiquement en équilibre parfait, sans l'intervention d'aucun système de stabilisation ou de freinage: la longueur de bande Ta―Tc1 est en effet exactement égale à la longueur Tc2-Tb, donc pesant d'un poids égal de chaque côté du cylindre supérieur (C).

Chaque cylindre (A) et (B) est solidaire par son axe d'un solénoïde de type électro-aimant (4) et (6) comme représenté figure 3. Ces solénoïdes peuvent être alimentés électriquement par l'intermédiaire d'un contact circulaire (3) et (5) frottant contre un charbon relié au boîtier de commande électronique.

Lorsqu'il est alimenté, le solénoïde produit un champ magnétique qui attire vers (4) un disque ferreux (7) qui est relié au moteur d'entraînement (M) (Figure 2) par tout mode de transmission classique (9) (chaîne, courroie), engrenage ou cardans.

Lors de l'opération de changement de message dans l'espace de vision, le programmateur électronique alimente l'électro-aimant (4) par l'intermédiaire du charbon (3) et alimente en même temps le moteur (M) qui se met à tourner dans le sens trigonométrique. Du fait du champ magnétique produit par le solénoïde (4) le disque de transmission (7) se trouve alors collé fortement à lui et entraîné par le moteur (M) transmet son mouvement au cylindre (A). Pendant cette opération, le solénoïde (6) n'est pas alimenté et le cylindre (B) est donc en roue libre et peut de ce fait tourner dans le sens horaire tout à fait librement puisque non solidaire du moteur (M) via le disque (8). Dans ce cas de figure, le film de messages (E) descend derrière l'espace de vision (D). Cette descente est auto-freinée par le poids de l'affiche alors montante Tb-Tc1 non visible dans l'espace de vision.

Lorsque le nouveau message est exactement cadré dans l'espace de vision, un détecteur de proximité mécanique, optique ou magnétique (selon le mode de réalisation choisi), correctement placé (mais non représenté sur le schéma car de type classique) envoie un signal au boîtier électronique qui par l'intermédiaire d'un relais va couper l'alimentation du moteur (M) et du solénoïde (6). Au même instant, un autre relais va alimenter le solénoïde (6) et réalimenter le solénoïde (4) qui vont coller aux disques de transmission (8) et (7) qui deviennent ainsi solidaires entre eux, reliés qu'ils sont par le moyen de transmission passant par le moteur (M). L'ensemble cylindres film d'affiches se trouve alors parfaitement immobilisé et encore une fois en équilibre.

Après un temps d'exposition préréglé, le boitîer électronique va couper l'alimentation des deux solénoïdes (4) et (6). Simultanément, un autre relais du boîtier électronique va commander l'alimentation du moteur (M) ainsi que celle du solénoïde (6) par l'intermédiaire du charbon (5), ceci si nous nous plaçons dans un cas de figure d'inversion du sens de défilement de la bande d'affiches. Le solénoïde (4) n'est alors pas alimenté. Le cylindre (A) est donc libre et peut en conséquence dérouler la longueur de bande d'affiches exigée par la rotation du cylindre (B). Dans ce cas de figure, l'affiche, dans l'espace de vision est donc montante. Lorsque cette affiche est parfaitement cadrée, le détecteur de proximité, précisé plus haut, envoie à nouveau un signal au boîtier électronique qui va couper l'alimentation du moteur (M) et du solénoïde (6). Un autre relais de ce même boîtier alimente alors simultanément les deux solénoïdes (4) et (6) qui immobilisent l'ensemble du système comme déjà décrit plus haut. Encore une fois, l'ensemble de la bande d'affiche est parfaitement en équilibre de chaque côté du cylindre (C), chaque partie de la bande de part et d'autre du cylindre étant de même longueur, donc de même poids.

L'alimentation électrique du système de régulation électronique (Figure 4) et du moteur (M) peut se faire indifféremment en courant 220 Volts 50 Hz (10) ou en courant 12 Volts continu (11) il est alors simplement nécessaire de fermer l'interrupteur (12).

Le boîtier électronique est composé de relais trois et cinq étages de type classique. Ces relais reçoivent leur commande de trois détecteurs de proximité (13) correctement situés, l'un servant pour l'arrêt et l'inversion de la dernière affiche montante, un autre servant pour l'arrêt et l'inversion de la dernière affiche descendante et enfin le troisième servant à l'arrêt et au cadrage parfait des affiches intermédiaires.

Les lampes (14) et les détecteurs de proximité (13) (dans le cas d'un détecteur optique), se trouvent placés de part et d'autre de la bande d'affiches qui est alors très légèrement ajourée à certains endroits correctement situés afin d'obtenir un arrêt correct de chaque affiche en face de l'espace de vision.

L'entraînement mécanique de la bande d'affiches est assuré par un seul moteur (M) tournant toujours dans le même sens (dans le cas de réalisation représenté figure 1, dans le sens trigonométrique, mais le sens inverse peut également convenir dans un autre cas de réalisation de la présente invention). Le mouvement montant de la bande d'affiches est obtenu en alimentant le solénoïde (6) solidaire du cylindre (B), le solénoïde (4) du cylindre (A) n'étant alors pas alimenté. Lors du mouvement descendant de la bande d'affiches, c'est alors le solénoïde (4) qui est alimenté, alors que le solénoïde (6) ne l'est pas, assurant ainsi la dissociation souhaitée entre le cylindre (B) et le disque de transmission (8).

Au moment du cadrage d'une affiche dans l'espace de vision, le détecteur de proximité concerné envoie un signal qui déclenche le départ de la temporisation (15), les deux solénoïdes (4) et (6) étant pendant toutes les temporisations toujours alimentés. Les deux cylindres (A) et (B) sont donc alors rendus solidaires par l'intermédiaire du mode de transmission (9) (Figure 2). Cette opération, conforme à la présente invention, assure la parfaite immobilité de l'ensemble pendant tout le temps d'exposition, supprimant la nécessité d'un système annexe de freinage, le moteur ne jouant qu'un rôle de pivot.

Selon un autre type de réalisation de la présente invention, l'affichage peut se faire en double face, sans modifier aucun des équilibres établis par la présente invention.

Le dispositif selon la présente invention peut être utilisé chaque fois qu'il est nécessaire d'obtenir une régulation de la tension d'une toile ou d'un câble.

Des applications particulièrement intéressantes peuvent être obtenues dans le domaine de la création de panneaux d'affichage publicitaire, de signalisation routière, de monte-charges ou d'ascenseurs ou de descenseurs en général.

## Revendications

1. Dispositif pour la présentation successive de messages, du type comprenant un film souple E servant de support aux messages et dont les extrémités sont fixées et peuvent venir s'enrouler ou se dérouler sur deux cylindres inférieurs rotatifs A, B à axes parallèles, situés à une hauteur voisine l'une de l'autre et couplés à un organe d'entraînement permettant de rendre un cylindre A, B récepteur quand l'autre est débiteur et inversement, des moyens étant en outre prévus pour organiser le défilement du film et des durées d'expositions, le susdit film passant autour d'un troisième cylindre C monté rotatif au-dessus des deux susdits cylindres, de telle manière que les deux pans de film suspendus de part et d'autre de ce troisième cylindre, s'équilibrent mutuellement, le susdit organe d'entraînement comprenant au moins un moteur M couplé aux deux susdits cylindres inférieurs A, B au moyen d'au moins un élément de transmission 9 et de deux embrayages respectifs 4-7, 8, 6, de préférence électromagnétiques, dispositif caractérisé en ce que l'arrêt du défilement est obtenu en stoppant le moteur M et en mettant les deux débrayages 4-7, 6-8, à l'état embrayé de manière à ce que les deux cylindres A, B se trouvent solidarisés, interdisant tout mouvement intempestif du film E dans quelque sens que ce soit.

2. Dispositif selon la revendication 1, caractérisé en ce que le susdit moteur M tourne toujours dans le même sens, le défilement du film E étant obtenu en embrayant sur l'un des deux cylindres A, B tandis que l'autre est à l'état débrayé et en ce que l'inversion du sens de défilement du film est obtenue en prévoyant un sens d'enroulement approprié du film E sur les deux cylindres A, B et en inversant les états débrayé- embrayé de ces deux cylindres inférieurs A, B.

3. Dispositif selon l'une des revendications 1 et 2, caractérisé en ce que le susdit élément de transmission comprend un organe de transmission 9 tel qu'une chaîne ou une courroie, entraînée par ledit moteur et entraînant la partie menante 7, 8 des embrayages respectifs des deux susdits cylindres inférieurs A, B.

## Patentansprüche

1. Vorrichtung, um Spots nacheinander vorzuführen, des Typs mit einem flexiblen Film E, der als Träger für die Spots dient und dessen Enden auf zwei unteren Rollen A, B mit parallelen Achsen befestigt sind, auf die sie aufgerollt oder von denen sie abgerollt werden können, wobei diese Rollen sich in benachbarten Höhen befinden und mit einem Antriebsorgan gekuppelt sind, welches auf eine Rolle A, B aufrollt, wenn von der anderen abgerollt wird und umgekehrt, und ausserdem Mittel vorgesehen sind, um den Durchlauf des Films und die Belichtungsdauer zu organisieren, wobei besagter Film um eine dritte Rolle herumgeführt wird, die drehbar über den besagten zwei Rollen so angeordnet ist, dass die zwei auf jeder Seite dieser dritten Rolle aufgehängten Filmenden einander die Waage halten, wobei besagtes Antriebsorgan mindestens einen Motor M besitzt, der mit den besagten zwei unteren Rollen A, B durch mindestens ein Übertragungsmittel 9 und zwei entsprechende, vorzugsweise elektromagnetische, Kupplungen 4-7, 8, 6 gekuppelt ist, dadurch gekennzeichnet, dass der Durchlauf angehalten wird, indem der Motor M angehalten wird und die zwei Entkupplungen 4-7, 6-8 so gekuppelt werden, dass die zwei Rollen A, B fest verbunden sind und ein Laufen des Films E in irgendeiner Richtung unmöglich gemacht wird.

2. Vorrichtung nach Anspruch 1, dadurch gekennzeichnet, dass besagter Motor M sich immer in der gleichen Richtung dreht und der Durchlauf des Films E dadurch bewirkt wird, dass eine der zwei Rollen A, B gekuppelt wird, während die andere entkuppelt ist und dass die Umkehr des Durchlaufs des Films dadurch bewirkt wird, dass der Film in der erforderlichen Richtung auf die zwei Rollen A, B aufgerollt und die Kupplung/Entkupplung dieser zwie unteren Rollen A, B umgekehrt wird.

3. Vorrichtung nach einem der Ansprüche 1 und 2, dadurch gekennzeichnet, dass besagte Übertragungsmittel ein Übertragungsorgan - Kette oder Band - besitzen das von besagtem Motor angetrieben wird und den Antriebsteil 7, 8 der entsprechenden Kupplug der besagten zwei unteren Rollen A, B antreibt.

## Claims

1. Device for successively presenting messages, of the type comprising a soft film E serving as a support for the messages and the ends of which are fixed to and are adapted to be wrapped around and unwrapped from two lower rotating cylinders A, B with parallel axes, disposed at neighbouring heights and coupled to a driving member allowing one cylinder A, B to be charged when the other is discharged and vice-versa, means being further provided for organizing the passing-by of the film and defining the periods of exposure, the said film passing around a third cylinder C, rotatably mounted above the said two cylinders, so that the two film ends suspended on either side of said third cylinder equilibrate each other, said driving member comprising at least one motor M coupled to said two lower cylinders A, B by means of at least one transmission element 9 and two respective, preferably electromagnetic, coupling means 4-7, 8, 6, characterized in that the passing-by is stopped by stopping the motor M and by putting the two disconnection means 4-7, 6-8 into the connected state, so that the two cylinders A, B are fixedly connected, preventing any untimely movement of the film E in whatsoever direction.

2. Device according to claim 1, characterized in that the said motor M is always rotating in the same direction, the passing-by of the film E being obtained by connecting one of the two cylinders A, B, whereas the other is in the disconnected state and in that inversion of the direction of the passing-by of the film is obtained by providing a proper direction of wrapping of the film E around the two cylinders A, B and by inverting the dis- connected/connected states of said two lower cylinders A, B.

3. Device according to one of claims 1 and 2, characterized in that said transmission element comprises a transmission member 9, such as a chain or belt, driven by said motor and driving the driving part 7, 8 of the respective coupling means of said lower cylinders A, B.
